# FASCICULE DE BREVET EUROPEEN

(11) **EP 1 170 764 B1**
(45) Date de publication et mention de la délivrance du brevet: **20.12.2006**
(21) Numéro de dépôt: 01410084.6
(22) Date de dépôt: 05.07.2001
(51) Int. Cl.: H01H 13/14

(54) **Bouton poussoir**
Druckschalter
Push switch

(30) Priorité: 06.07.2000 FR 0008783
(43) Date de publication de la demande: 09.01.2002
(73) Titulaire: Mafelec - Société Anonyme, 38490 Chimilin (FR)
(72) Inventeur: Traversaz, Philippe, 38490 Chimilin (FR)
(74) Mandataire: Tripodi, Paul

(56) Documents cités:
- EP-A- 0 417 048
- WO-A-99/38180
- DE-A- 3 112 328
- US-A- 4 385 218
- US-A- 4 412 113
- US-A- 5 895 901

## Description

L'invention concerne un bouton poussoir comportant un corps formant un support, un organe de commande mobile ayant une position fixe de repos et au moins une position actionnée, et un dispositif de contact électrique destiné à être actionné par un changement de position dudit organe de commande.

Un bouton poussoir de l'état de l'art comporte un corps dans lequel un organe mobile coulisse pour actionner un contact électrique. De manière connue, un ressort de rappel disposé dans le corps entre l'organe mobile et le fond dudit corps repousse ou maintient l'organe mobile dans une position fixe. Généralement, l'organe mobile agit directement sur le contact électrique lorsque ledit organe est en fin de course. De tels boutons poussoirs sont décrit dans les demandes de brevets EP0605132 et EP0567357.

Les poussoirs de l'état de la technique ont un bon fonctionnement tant que l'organe de commande est généralement de forme circulaire et de faible diamètre. Dès que la surface de l'organe de commande nécessite une surface plus grande. Les boutons poussoirs réalisés selon des modes de réalisation connus doivent avoir des profondeurs élevées pour assurer un bon coulissement de l'organe de commande sans risque de blocage. Ainsi, une profondeur trop importante n'est pas appropriée pour des installations nécessitant un volume réduit.

De plus, avec des boutons poussoirs de l'état de la technique, lorsque la surface de l'organe de commande doit être grande, la possibilité de commande n'est pas sensiblement uniforme sur toute la surface. Souvent il faut appuyer au centre de l'organe de commande pour actionner le bouton poussoir, les actions sur le bord étant difficiles ou sans effet. Il existe des boutons poussoirs de larges dimensions qui ont des organes de commande à bascule pivotant sur un coté. Dans ce cas aussi, il est nécessaire d'appuyer à l'opposé du coté du pivotement pour actionner le bouton poussoir, toute action du coté du pivotement est sans effet.

L'invention a pour but un bouton poussoir permettant une large surface de l'organe de commande et une action efficace sur toute la surface dudit organe de commande.

Un bouton poussoir selon l'invention comporte un corps formant un support, un organe de commande mobile ayant une position fixe de repos et au moins une position actionnée, et un dispositif de contact électrique destiné à être actionné par un changement de position du dit organe de commande via des moyens d'actionnement ayant au moins une extrémité destinée à agir sur ledit dispositif de contact électrique, les moyens d'actionnement ayant au moins un appui sur le corps et comportant au moins une lame flexible disposée de façon sensiblement parallèle par rapport à une face avant de l'organe de commande et terminée par l'extrémité, et l'organe de commande mobile comportant une partie d'appui pour appuyer sur la ou les lames des dits moyens d'actionnement entre ledit appui sur le corps et ladite extrémité.

Dans un mode de réalisation particulier, les moyens d'actionnement comportent au moins une lame flexible disposée de façon sensiblement parallèle par rapport à une face avant de l'organe de commande.

Dans un mode de réalisation préférentiel, les moyens d'actionnement comportent au moins trois lames flexibles solidarisées par une liaison mécanique destinée à faire un appui sur le corps, les lames flexibles ayant des extrémités orientées vers le centre de la partie circulaire pour agir sur le dispositif de contact.

Avantageusement, l'extrémité des lames flexibles est recourbée de façon opposée au dispositif de contact électrique.

De préférence, les lames flexibles ont une forme apte à provoquer un effet tactile et un effet sonore prédéterminé.

Avantageusement, l'organe de commande comporte une collerette extérieure faisant appui sur le support et permettant un basculement dudit organe de commande.

Avantageusement, l'organe de commande mobile comporte au moins une protubérance disposée sur une face opposée à une face avant pour appuyer sur au moins une lame des moyens d'actionnement.

De préférence, la protubérance a une forme sensiblement circulaire pour permettre à l'organe de commande d'appuyer sur au moins une lame des moyens d'actionnement quelle que soit sa position vis à vis du corps formant un support.

Un bouton poussoir selon un mode particulier de réalisation de l'invention comporte des moyens pour éviter la rotation de l'organe de commande selon un axe perpendiculaire à la face avant dudit organe de commande.

Avantageusement, au moins une lame flexible des moyens d'actionnement est une lame de ressort permettant de repousser l'organe de commande dans sa position de repos.

Selon une première variante, au moins une lame flexible des moyens d'actionnement est une lame réalisée en matériau métallique.

Selon une seconde variante, au moins une lame flexible des moyens d'actionnement est une lame en matière plastique solidaire du corps formant un support.

De préférence, l'organe de commande comporte une touche de face avant ayant une surface supérieure à 15 centimètres carrés.

De préférence, l'organe de commande comporte une touche de face avant de forme circulaire de diamètre supérieur à 30 mm.

Un bouton poussoir selon un mode particulier de réalisation de l'invention comporte des moyens de signalisation lumineux.

D'autres avantages et caractéristiques ressortiront plus clairement de la description qui va suivre, de modes particuliers de réalisation de l'invention, donnés à titre d'exemples non limitatifs, et représentés aux dessins annexés sur lesquels :
- la figure 1 représente une vue d'un bouton poussoir de l'art antérieur ;
- la figure 2 représente un schéma mécanique d'un bouton poussoir selon un mode de réalisation de l'invention ;
- la figure 3 représente un dispositif d'actionnement d'un bouton poussoir selon un mode de réalisation de l'invention ;
- la figure 4 représente une vue éclatée d'un bouton poussoir selon un premier mode de réalisation de l'invention ;
- la figure 5 représente une vue en coupe d'un bouton poussoir selon le premier mode de réalisation de l'invention représenté sur la figure 4 ;
- la figure 6 représente une vue de face d'un bouton poussoir selon le premier mode de réalisation de l'invention représenté sur la figure 4 ;
- la figure 7 représente une vue éclatée d'un bouton poussoir selon un second mode de réalisation de l'invention.

Le bouton poussoir représenté sur la figure 1 comporte un corps 1 formant un support, un organe de commande 2 destiné à agir sur un dispositif de contact électrique 3. L'organe de commande 2 est repousser dans une position de repos par un ressort hélicoïdal 4 qui appui sur le fond du corps 1. Une action sur l'organe de commande comprime le ressort et permet audit organe de commander le contact électrique 3.

De tels boutons poussoir de l'état de la technique ne permettent pas des corps de faible épaisseur ni des organes de commande ayant une grande surface et une possibilité d'appui sur toute la surface.

Dans un bouton poussoir selon un mode de réalisation de l'invention représenté sur la figure 2, un dispositif d'actionnement 5 a au moins un appui 6 sur le corps et au moins une extrémité 7 destinée à agir sur le dispositif de contact électrique 3. L'organe de commande 2 comporte une partie 8 d'appui pour appuyer sur le dispositif d'actionnement 5 entre l'appui sur le corps 6 et l'extrémité 7.

La partie 8 disposée sur une face opposée à la face avant peut être une protubérance sous la forme d'un ergot. Dans un autre mode réalisation la protubérance 8 peut être de forme circulaire.

Avantageusement, l'organe 2 dispose d'une touche 9 de face avant ayant une grande surface en face avant pour le rendre facilement accessible par un utilisateur. Par exemple, La surface de la touche 9 de face avant peut être supérieure à 15 centimètres carrés.

Sur la partie extérieure de l'organe 2, une collerette 10 permet audit organe de commande de basculer sur tout son contour.

Dans le mode réalisation de la figure 2, le dispositif d'actionnement comporte au moins une lame flexible 11 disposée de façon sensiblement parallèle par rapport à une face avant ou une touche de face avant 9 de l'organe de commande 2. Une extrémité 12 de la lame flexible 11 destinée à agir sur le dispositif de contact électrique 3 est orientée vers le centre du bouton poussoir. Une autre extrémité 13 de la lame est dirigée vers le corps du bouton poussoir pour effectuer l'appui 6.

Afin d'éviter l'usure du dispositif de contact électrique, l'extrémité 12 de la lame flexible 11 est recourbée de façon opposée audit dispositif de contact électrique.

Pour solidariser des lames flexibles, le dispositif d'actionnement comporte une liaison mécanique 14 destinée à faire un appui 6 sur le corps.

Une autre fonction d'au moins une lame flexible est de maintenir l'organe de commande dans une position de repos. Ainsi dans un mode réalisation au moins une lame est une lame de ressort permettant de repousser l'organe de commande dans sa position opposée au fond du corps.

Avantageusement, un dispositif d'actionnement comporte au moins trois lames flexibles 11 pour assurer un toucher sensiblement uniforme sur toute la surface de la face avant de l'organe de commande. Sur la figure 3, un dispositif d'actionnement comporte quatre lames flexibles 11 reliées par une liaison mécanique 14 de forme circulaire. Sur cette figure des parties 8 d'appui sont disposées sensiblement au milieu des lames flexibles. Cependant, il est possible de disposer ces parties d'appui plus prés du centre ou au contraire vers l'extérieur pour avoir un toucher différent, par exemple une course ou une dureté différente. Selon la forme des lames flexibles il est possible de prédéterminer aussi un effet tactile et un effet sonore. Ces effets peuvent aussi tenir compte des caractéristiques du dispositif de contact électrique 3.

La figure 4, montre une vue éclatée d'un bouton poussoir selon un mode de réalisation de l'invention. Sur cette vue, le corps 1 a une forme extérieure 15 sensiblement carrée et un logement intérieur 16 de forme circulaire. Le dispositif de coupure électrique 3 est disposés sur un circuit imprimé destiné à être maintenu au fond du corps par des languettes flexibles munies d'ergots d'accrochage. Dans des boutons poussoirs de type étanche un joint d'étanchéité 18 optionnel est disposé sur une base du corps.

Un dispositif d'actionnement 5 comprenant des languettes 11 et une liaison mécanique 14 introduite dans la partie intérieure circulaire du corps. Des avancées de maintien 19 solidaires de la liaison mécanique 14 permettent de positionner le dispositif 5 dans le corps sans risquer d'abîmer les languettes. L'organe de commande est de forme circulaire avec une partie extérieure formant une touche de face avant 9. Avantageusement, la touche de face avant de forme circulaire a un diamètre supérieur à 30 mm, par exemple 50 mm.

L'organe de commande 2 comporte une collerette extérieure 10 faisant appui sur le support et permettant un basculement dudit organe de commande. Dans ce mode de réalisation la collerette est disposée sur le contour circulaire de l'organe 2. La face avant de l'organe de commande peut comporter une ouverture 20 pour la visualisation d'un voyant lumineux. Cette ouverture 20 peut être bouchée par un bouchon 21 de même couleur que la touche ou par un bouchon 21 translucide pour laisser passer la lumière d'un voyant.

Pour éviter que l'orifice 20 se décale par rapport à un voyant ou que des inscriptions sur la touche ne soient pas en place le bouton poussoir comporte des moyens pour éviter la rotation de l'organe de commande selon un axe perpendiculaire à la face avant dudit organe de commande. Ces moyens peuvent prendre la forme d'encoches 26 sur l'organe de commande. Ils peuvent aussi assurer une fonction de détrompeur.

Sur la figure 4 un plastron 22 de forme sensiblement carrée peut être disposé sur le corps, il entoure l'organe de commande. Les figures 5 et 6 montrent le même mode de réalisation que celui de la figure 4.

Sur la figure 7, le bouton poussoir a une forme différente. Sur cette vue, le corps 1 a une forme extérieure 23 sensiblement circulaire, et un logement intérieur 16 et un plastron 22 sont aussi de formes sensiblement circulaires. Dans ce mode de réalisation, le bouton poussoir comporte un dispositif de fixation 24 pour le maintenir ou le fixer sur un support. Sur cette figure, le bouton poussoir comporte une seconde touche 25 destinée à agir sur une première touche 9. Dans ce cas, la première touche 9 agit directement sur le dispositif d'actionnement 5 et la seconde touche agit sur la première. La seconde touche peut être interchangeable ou de forme diverse dépendant de la fonction qui lui est attribuée, notamment lors de l'installation du bouton poussoir.

Pour agir sur le dispositif d'actionnement, l'organe de commande mobile comporte au moins une protubérance 8 disposée sur une face opposée à une face avant pour appuyer sur au moins une lame du dispositif d'actionnement. Avantageusement, la protubérance a une forme sensiblement circulaire pour permettre à l'organe de commande d'appuyer sur au moins une lame du dispositif d'actionnement quelle que soit sa position vis à vis du corps formant un support.

Dans les modes de réalisation décrits ci-dessus la position des lames du dispositif d'actionnement sont sensiblement parallèles à la surface touche 9. Cependant, il est possible dans d'autres modes de réalisation de l'invention, d'avoir des dispositions différentes des lames. Par exemple, des lames peuvent avoir des extrémités agissant sur le dispositif contact électrique plus éloignées de la face avant d'une touche que des points d'appui sur le corps qui seront alors plus proches de ladite face avant de la touche.

Les lames du dispositif d'actionnement peuvent être métalliques ou en d'autres matériaux pouvant former un ressort à lame. Par exemple, les lames peuvent être en matériaux plastique et faire partie du corps 1 formant support. Dans ce cas, le corps 1 est réalisé, par exemple, en matière plastique rigide.

Les lames d'un même dispositif d'actionnement peuvent avoir des longueurs différentes, notamment pour être adaptées à des formes de touches particulières.

Les touches peuvent avoir des formes diverses. Elles peuvent être notamment de forme circulaire, elliptique, carrée, rectangulaire, triangulaire, ou d'autres formes.

## Revendications

1. Bouton poussoir comportant un corps (1) formant un support, un organe de commande mobile (2) ayant une position fixe de repos et au moins une position actionnée, et un dispositif de contact électrique (3) destiné à être actionné par un changement de position du dit organe de commande via des moyens d'actionnement ayant au moins une extrémité (7, 12) destinée à agir sur ledit dispositif de contact électrique (3),
ledit bouton poussoir étant **caractérisé en ce que** les moyens d'actionnement (5) ont au moins un appui sur le corps (6) et comportent au moins une lame (11) flexible disposée de façon sensiblement parallèle par rapport à une face avant (9) de l'organe de commande et terminée par l'extrémité (7, 12), et **en ce que** l'organe de commande mobile (2) comporte une partie d'appui (8) pour appuyer sur la ou les lames des dits moyens d'actionnement (5) entre ledit appui sur le corps (8) et ladite extrémité (7, 12).

2. Bouton poussoir selon la revendication 1 **caractérisé en ce que** les moyens d'actionnement comportent au moins trois lames flexibles (11) solidarisées par une liaison mécanique (14) destinée à faire un appui (8) sur le corps (1), les lames flexibles ayant des extrémités (7, 12) orientées vers le centre de la partie circulaire pour agir sur le dispositif de contact (3).

3. Bouton poussoir selon l'une des revendications 1 ou 2 **caractérisé en ce que** l'extrémité des lames flexibles (7; 12) est recourbée de façon opposée au dispositif de contact électrique (3).

4. Bouton poussoir selon l'une quelconque des revendications 1 à 3 **caractérisé en ce que** les lames flexibles (11) ont une forme apte à provoquer un effet tactile et un effet sonore prédéterminé.

5. Bouton poussoir selon l'une quelconque des revendications 1 à 4 **caractérisé en ce que** l'organe de commande (2) comporte une collerette extérieure (10) faisant appui sur le support et permettant un basculement dudit organe de commande.

6. Bouton poussoir selon l'une quelconque des revendications 1 à 5 **caractérisé en ce que** l'organe de commande mobile (2) comporte au moins une protubérance (8) disposée sur une face opposée à une face avant (9) pour appuyer sur au moins une lame (11) des moyens (5).

7. Bouton poussoir selon la revendication 6 **caractérisé en ce que** la protubérance (8) a une forme sensiblement circulaire pour permettre à l'organe de commande d'appuyer sur au moins une lame (11) des moyens d'actionnement (5) quelle que soit sa position vis à vis du corps (1) formant un support.

8. Bouton poussoir selon l'une quelconque des revendications 1 à 7 **caractérisé en ce qu'**il comporte des moyens (26) pour éviter la rotation de l'organe de commande selon un axe perpendiculaire à la face avant dudit organe de commande.

9. Bouton poussoir selon l'une quelconque des revendications 1 à 8 **caractérisé en ce qu'**au moins une lame flexible (11) des moyens d'actionnement (5) est une lame de ressort permettant de repousser l'organe de commande (2) dans sa position de repos.

10. Bouton poussoir selon l'une quelconque des revendications 1 à 9 **caractérisé en ce qu'**au moins une lame flexible (11) des moyens d'actionnement (5) est une lame réalisée en matériau métallique.

11. Bouton poussoir selon l'une quelconque des revendications 1 à 10 **caractérisé en ce qu'**au moins une lame flexible (11) des moyens d'actionnement (5) est une lame en matière plastique solidaire du corps (1) formant un support.

12. Bouton poussoir selon l'une quelconque des revendications 1 à 11 **caractérisé en ce que** l'organe de commande comporte une touche de face avant (9) ayant une surface supérieure à 15 centimètres carrés (cm²).

13. Bouton poussoir selon l'une quelconque des revendications 1 à 12 **caractérisé en ce que** l'organe de commande comporte une touche de face avant (9) de forme circulaire de diamètre supérieur à 30 mm.

14. Bouton poussoir selon l'une quelconque des revendications 1 à 13 **caractérisé en ce qu'**il comporte des moyens de signalisation (20, 21) lumineux.

## Claims

1. Push-button comprising a body (1) forming a support, a movable operating means (2) having a fixed rest position and at least one actuated position, and an electric contact device (3) designed to be actuated by a position change of said operating means via actuating means having at least one end (7, 12) designed to act on said electric contact device (3),
said push-button being **characterized in that** the actuating means (5) have at least one part pressing on the body (6) and comprise at least one flexible blade (11) arranged substantially parallel with respect to a front face (9) of the operating means and terminated by the end (7, 12), and that the movable operating means (2) comprise a part pressing (8) to press on the blade(s) of said actuating means (5) between said part pressing on the body (8) and said end (7, 12).

2. Push-button according to claim 1 **characterized in that** the actuating means comprise at least three flexible blades (11) fixedly secured by a mechanical connection (14) designed to press (8) on the body (1), the flexible blades having ends (7, 12) facing the centre of the circular part to act on the contact device (3).

3. Push-button according to one of the claims 1 or 2 **characterized in that** the end of the flexible blades (7, 12) is curved in opposite manner to the electric contact device (3).

4. Push-button according to any one of the claims 1 to 3 **characterized in that** the flexible blades (11) have a shape designed to produce a predetermined tactile effect and sound effect..

5. Push-button according to any one of the claims 1 to 4 **characterized in that** the operating means (2) comprise an external rim pressing on the support and enabling rocking of said operating means.

6. Push-button according to any one of the claims 1 to 5 **characterized in that** the movable operating means (2) comprise at least one protuberance (8) arranged on a face opposite a front face (9) to press on at least one blade (11) of the means (5).

7. Push-button according to claim 6 **characterized in that** the protuberance (8) has a substantially circular shape to enable the operating means to press on at least one blade (11) of the actuating means (5) whatever its position with respect to the body (1) forming a support.

8. Push-button according to any one of the claims 1 to 7 **characterized in that** it comprises means (26) for preventing rotation of the operating means along an axis perpendicular to the front face of said operating means.

9. Push-button according to any one of the claims 1 to 8 **characterized in that** at least one flexible blade (11) of the actuating means (5) is a spring leaf enabling the operating means (2) to be repelled to its rest position.

10. Push-button according to any one of the claims 1 to 9 **characterized in that** at least one flexible blade (11) of the actuating means (5) is a blade made of metallic material.

11. Push-button according to any one of the claims 1 to 10 **characterized in that** at least one flexible blade (11) of the actuating means (5) is a blade made of plastic material integral to the body (1) forming a support.

12. Push-button according to any one of the claims 1 to 11 **characterized in that** the operating means comprise a button on the front panel (9) having a surface of more than 15 square centimetres (cm²).

13. Push-button according to any one of the claims 1 to 12 **characterized in that** the operating means comprise a circular-shaped button on the front panel (9) having a diameter of more than 30 mm.

14. Push-button according to any one of the claims 1 to 13 **characterized in that** it comprises luminous indicating means (20, 21).

## Patentansprüche

1. Drucktaster mit einem als Träger ausgebildeten Grundkörper (1), einem beweglichen Antriebsorgan (2), das eine feste Ruhestellung sowie mindestens eine Betätigungsstellung aufweist, sowie einer elektrischen Kontaktanordnung (3), die durch eine Stellungsänderung des genannten Antriebsorgans mit Hilfe von Betätigungsmitteln betätigt werden kann, die mindestens ein Ende (7, 12) zur Einwirkung auf die elektrische Kontaktanordnung (3) aufweisen,
welcher Drucktaster **dadurch gekennzeichnet ist, dass** die Betätigungsmittel (5) mindestens eine auf dem Grundkörper aufliegende Stützfläche (6) und mindestens eine, annähernd parallel zu einer Vorderseite (9) des Antriebsorgans angeordnete biegsame Zunge (11) mit einem Ende (7, 12) umfassen, und dass am beweglichen Antriebsorgan (2) ein Stützbereich (8) ausgebildet ist, der dazu dient, sich auf der biegsamen Zunge bzw. den biegsamen Zungen der genannten Betätigungsmittel (5), zwischen der auf dem Grundkörper aufliegenden genannten Stützfläche (6) und dem genannten Ende (7, 12) abzustützen.

2. Drucktaster nach Anspruch 1, **dadurch gekennzeichnet, dass** die Betätigungsmittel mindestens drei biegsame Zungen (11) umfassen, welche über eine mechanische Verbindung (14) miteinander verbunden sind, die zur Bildung einer auf dem Grundkörper (1) aufliegenden Stützfläche (6) dient, wobei die biegsamen Zungen Enden (7, 12) aufweisen, die zum Mittelpunkt des kreisförmigen Bereichs gerichtet sind, um auf die Kontaktanordnung (3) einzuwirken.

3. Drucktaster nach einem der Ansprüche 1 oder 2, **dadurch gekennzeichnet, dass** das Ende (7; 12) der biegsamen Zungen zu der der elektrischen Kontaktanordnung (3) abgewandten Seite hin umbogen ist.

4. Drucktaster nach irgendeinem der Ansprüche 1 bis 3, **dadurch gekennzeichnet, dass** die biegsamen Zungen (11) eine Form aufweisen, die in der Lage ist, eine bestimmte taktile und akustische Wirkung zu erzeugen.

5. Drucktaster nach irgendeinem der Ansprüche 1 bis 4, **dadurch gekennzeichnet, dass** das Antriebsorgan (2) einen äußeren Kragen (10) aufweist, der sich auf dem Träger abstützt und eine Kippbewegung des genannten Antriebsorgans erlaubt.

6. Drucktaster nach irgendeinem der Ansprüche 1 bis 5, **dadurch gekennzeichnet, dass** das bewegliche Antriebsorgan (2) auf einer, einer Vorderseite (9) gegenüber liegenden Seite mindestens einen Vorsprung (8) aufweist, der dazu dient, sich auf mindestens einer biegsamen Zunge (11) der Betätigungsmittel (5) abzustützen

7. Drucktaster nach Anspruch 6, **dadurch gekennzeichnet, dass** der Vorsprung (8) annähernd kreisförmig ausgebildet ist, um dem Antriebsorgan unabhängig von dessen Relativlage zu dem als Träger ausgebildeten Grundkörper (1) zu ermöglichen, sich auf mindestens einer Zunge (11) der Betätigungsmittel (5) abzustützen.

8. Drucktaster nach irgendeinem der Ansprüche 1 bis 7, **dadurch gekennzeichnet, dass** er Mittel (26) umfasst, die eine Drehung des Antriebsorgans um eine senkrecht zur Vorderseite des genannten Antriebsorgans angeordnete Achse verhindern.

9. Drucktaster nach irgendeinem der Ansprüche 1 bis 8, **dadurch gekennzeichnet, dass** mindestens eine biegsame Zunge (11) der Betätigungsmittel (5) als Blattfeder ausgebildet ist, die es erlaubt, das Antriebsorgan (2) in seine Ruhestellung zu drücken.

10. Drucktaster nach irgendeinem der Ansprüche 1 bis 9, **dadurch gekennzeichnet, dass** mindestens eine biegsame Zunge (11) der Betätigungsmittel (5) als Metallzunge ausgebildet ist.

11. Drucktaster nach irgendeinem der Ansprüche 1 bis 10, **dadurch gekennzeichnet, dass** mindestens eine biegsame Zunge (11) der Betätigungsmittel (5) als fest mit dem als Träger ausgebildeten Grundkörper (1) verbundene Kunststoffzunge ausgebildet ist.

12. Drucktaster nach irgendeinem der Ansprüche 1 bis 11, **dadurch gekennzeichnet, dass** das Antriebsorgan eine Fronttaste (9) mit einer Oberfläche von mehr als 15 Quadratzentimetern (cm²) umfasst.

13. Drucktaster nach irgendeinem der Ansprüche 1 bis 12, **dadurch gekennzeichnet, dass** das Antriebsorgan eine kreisförmige Fronttaste (9) mit einem Durchmesser von mehr als 30 mm umfasst.

14. Drucktaster nach irgendeinem der Ansprüche 1 bis 13, **dadurch gekennzeichnet, dass** er Leuchtmeldemittel (20, 21) umfasst.
